# FASCICULE DE BREVET EUROPEEN

(11) **EP 2 179 180 B1**
(45) Date de publication et mention de la délivrance du brevet: **07.11.2018**
(21) Numéro de dépôt: 08836584.6
(22) Date de dépôt: 24.07.2008
(51) Int. Cl.: F04B 49/12, F04B 17/04

(54) **POMPE MODULANTE A LIQUIDE**
MODULIERENDE FLÜSSIGKEITSPUMPE
MODULATING LIQUID PUMP

(30) Priorité: 26.07.2007 FR 0705462
(43) Date de publication de la demande: 28.04.2010
(73) Titulaire: Suntec Industries France, 21600 Longvic (FR)
(72) Inventeur: GRESARD, Pascal, F-21600 Longvic (FR)
(74) Mandataire: Oudin, Stéphane
(86) Numéro de dépôt international: PCT/FR2008/001107
(87) Numéro de publication internationale: WO 2009/044016

(56) Documents cités:
- EP-A- 0 202 714
- WO-A-2006/008777
- GB-A- 2 034 806
- US-A1- 2002 025 260
- US-A1- 2006 140 777

## Description

La présente invention concerne une pompe modulante à liquide, notamment à fioul.

A titre d'exemple, le présent texte fera référence à une pompe modulante destinée à être utilisée avec un brûleur à fioul. On comprend cependant que la pompe modulante selon l'invention n'est pas limitée à cette utilisation particulière.

Depuis longtemps, les fabricants de brûleurs à fioul cherchent un moyen d'adapter la puissance des brûleurs aux besoins réels en chauffage au gré des variations de température extérieure.

On connaît des brûleurs pouvant fonctionner à deux puissances, dites basse et haute. Une telle pompe est divulguée notamment par le document EP 0 715 704. Elle comprend une pompe à engrenages internes qui est raccordée à une unité d'atomisation du fioul par une conduite maintenue à pression constante grâce à un régulateur de pression et un dispositif de soupape à trois voies. Ce dispositif relie de façon optionnelle l'unité d'atomisation du fioul soit avec le côté pression de la pompe soit avec le côté retour de la pompe afin de créer une pression modulée. Le dispositif de soupape applique la pression constante ou la pression modulée à l'unité d'atomisation ce qui permet au brûleur de fonctionner à deux niveaux de puissance.

Les pompes équipant ces brûleurs ne peuvent cependant pas être commandées dans un mode intermédiaire, entre la puissance haute et la puissance basse.

On connaît également des brûleurs à modulation pour des moyennes et grandes puissances, par exemple de 1000 à 30 000 kW, dont la pression de pulvérisation du fioul est réglée de façon continue par action sur une vis de réglage d'un régulateur de pression. Le document FR 2 241 746 décrit un tel brûleur. Toutefois, ce type de régulation n'est pas adapté, en raison de son coût et de son encombrement, aux brûleurs de faibles puissances.

On connaît aussi une pompe modulante de façon électronique, telle que celle décrite dans le brevet européen EP 0 202 714, comprenant un corps de pompe avec une chambre interne, une canalisation d'aspiration, une canalisation de refoulement munie d'une soupape une voie, une bobine disposée autour d'une première partie du corps de pompe et un piston en partie magnétisable, logé dans ladite chambre et maintenu dans une position par un ressort. En augmentant la tension aux bornes de la bobine, le piston se déplace sous l'action du champ magnétique et le fluide est refoulé. En contrôlant la fréquence de la tension de la bobine, on fait varier le volume de refoulement de la pompe. Toutefois, ici on ne régule que le volume de fluide déplacé et non la pression.

L'invention a pour but de permettre de façon simple la commande de manière continue d'une pompe modulante entre une pression minimale et une pression maximale. Par commande en continu, on entend que la pression de sortie du liquide peut être commandée à une pression de consigne quelconque entre la pression minimale et la pression maximale.

L'invention repose sur l'utilisation d'une pompe électromagnétique agencée dans une pompe modulante et sur un dispositif de commande électrique pour régler la course du piston de cette pompe électromagnétique.

Le Demandeur a en effet constaté que la pression du liquide en sortie de la pompe modulante est une fonction pratiquement linéaire de la tension du signal de commande électrique appliqué à la pompe électromagnétique.

L'invention a ainsi pour objet une pompe modulante à liquide comprenant un port d'entrée pour recevoir un liquide et un port de sortie pour distribuer ledit liquide, une pompe électromagnétique disposée entre le port d'entrée et le port de sortie comprenant un piston pour pomper ledit liquide, ladite pompe modulante comprenant un moyen de régulation de la pression du liquide de type électrique et apte à réguler la course dudit piston en fonction d'un signal électrique de consigne, et un moyen de pompage supplémentaire disposé entre le port d'entrée et la pompe électromagnétique, le moyen de pompage supplémentaire étant de type pompe à engrenage.

De manière avantageuse, la course du piston est commandée par le niveau de tension du signal électrique de consigne.

Selon un mode de réalisation préféré, le moyen de régulation est conçu pour appliquer sur un enroulement d'excitation de la pompe électromagnétique un signal de tension électrique modulé.

En particulier, le moyen de régulation est conçu pour recevoir un signal électrique de tension alternatif et peut comporter un moyen de redressement de ce signal, par exemple un pont de diodes si l'on souhaite redresser les alternances négatives ou une diode si l'on souhaite simplement supprimer les alternances négatives.

Selon un mode de réalisation particulier, le moyen de régulation est apte à recevoir un signal électrique alternatif à une fréquence de 50 Hz ou 60 Hz.

De manière avantageuse, la pompe modulante comporte un dispositif anti-refoulement du liquide entre le port d'entrée et le port de sortie.

En particulier, le dispositif anti-refoulement peut comprendre une soupape d'aspiration disposée en amont de la pompe électromagnétique et une soupape de refoulement disposée en aval de la pompe électromagnétique.

La pompe modulante comprend un moyen de pompage supplémentaire disposé entre le port d'entrée et la pompe électromagnétique.

Ce moyen de pompage supplémentaire est de type pompe à engrenage.

De manière préférée, la pompe modulante peut comprendre un moyen de régulation de la pression minimale et/ou de la pression maximale du liquide.

L'invention sera mieux comprise à la lumière de la description qui va suivre, faite à titre illustratif et non limitatif, en référence au dessin unique annexé sur lequel on a représenté schématiquement une pompe modulante selon l'invention pour alimenter un gicleur à fioul.

La pompe modulante 2 comprend un port d'entrée 4 destiné à être relié à un réservoir de fioul 6 et un port de sortie 8 destiné à être relié à un gicleur 10.

Une pompe électromagnétique 12 est disposée entre le port d'entrée et le port de sortie. Cette pompe électromagnétique 12 comprend, de manière classique, un enroulement d'excitation 14 qui est destiné à être alimenté par un signal électrique de commande, une armature cylindrique 16 liée à un piston de pompe 18 et un ressort 20 de compression. Le piston coulisse dans un cylindre 22 qui communique avec l'aspiration par une soupape d'aspiration 24 et avec le refoulement par une soupape de refoulement 26.

Le Demandeur a constaté que lorsque la tension d'alimentation sur l'enroulement d'excitation 14 décroît, ce qui entraîne une réduction de la course du piston 18, la pression du fioul décroît également dans la pompe modulante, et ce de façon presque linéaire.

Plus exactement, la tension d'alimentation définit la course du piston, et par suite le débit du fioul pompé par le piston et ainsi la pression du fioul au niveau du port de sortie 8.

Cette tension d'alimentation est une tension modulée, pour entraîner le piston dans un mouvement de va-et-vient. Elle est fournie par un moyen de régulation 28 qui reçoit un signal électrique de consigne Vc. Le signal de consigne est dérivé par exemple d'un signal de tension alternative issu du réseau électrique à 50 Hz ou 60 Hz et dont la tension est ajustée en fonction de la pression de fioul désirée.

Dans le mode de réalisation représenté, le moyen de redressement 30 est une diode, ce qui supprime les alternances négatives du signal Vc. On pourrait également redresser les alternances négatives au moyen d'un pont de diodes. Enfin, dans certaines applications, il est possible d'appliquer directement le signal alternatif à l'enroulement d'excitation, si la fréquence du signal alternatif est choisie suffisamment faible pour permettre au piston d'accomplir son mouvement de va-et-vient avec l'amplitude désirée, malgré son inertie.

Dans certaines applications, la pompe électromagnétique 12 peut avoir une capacité d'aspiration insuffisante pour permettre seule le fonctionnement correct de la pompe modulante 2, notamment lorsque le réservoir de fioul 6 est éloigné de la pompe modulante 2, par exemple lorsque cette distance est de plusieurs mètres. Dans ce cas, la pompe modulante 2 comprend avantageusement une pompe supplémentaire à engrenage, qui est disposée en amont de la pompe électromagnétique et qui est destinée à suppléer la faible capacité d'aspiration de la pompe électromagnétique.

La pompe modulante comprend en outre généralement un régulateur de pression minimale 34 et un régulateur de pression maximale 36 respectivement en amont et en aval de la pompe électromagnétique, ces régulateurs étant par ailleurs reliés à une canalisation de refoulement 18 débouchant dans le réservoir 6.

Elle peut comprendre encore du côté du refoulement de la pompe électromagnétique 12, comme représenté, un capteur de pression 38, un accumulateur hydropneumatique 40, pour effectuer un lissage des fluctuations de pression dues au mouvement de va-et-vient du piston, et une électrovanne de coupure de sécurité 42.

## Revendications

1. Pompe modulante (2) à liquide comprenant un port d'entrée (4) pour recevoir un liquide et un port de sortie (6) pour distribuer ledit liquide, une pompe électromagnétique (12) disposée entre le port d'entrée et le port de sortie et comprenant un piston (18) pour pomper ledit liquide, ladite pompe modulante comprenant un moyen de régulation (28) de la pression du liquide de type électrique et apte à réguler la course dudit piston (18) en fonction d'un signal électrique de consigne (Vc), ladite pompe modulante étant **caractérisée par** un moyen de pompage (32) supplémentaire disposé entre le port d'entrée (4) et la pompe électromagnétique (12), le moyen de pompage supplémentaire étant de type pompe à engrenage.

2. Pompe modulante selon la revendication 1, **caractérisée en ce que** la course du piston (18) est commandée par le niveau de tension du signal électrique de consigne (Vc).

3. Pompe modulante selon l'une des revendications précédentes, **caractérisée en ce que** le moyen de régulation (28) est conçu pour appliquer sur un enroulement d'excitation (14) de la pompe électromagnétique (12) un signal de tension électrique modulé.

4. Pompe modulante selon la revendication 3, **caractérisée en ce que** le moyen de régulation (28) est conçu pour recevoir un signal électrique de tension alternatif et comporte un moyen de redressement (30) de ce signal.

5. Pompe modulante selon l'une des revendications 3 ou 4, **caractérisée en ce que** le moyen de régulation (28) est apte à recevoir un signal électrique alternatif à une fréquence de 50 Hz ou 60 Hz.

6. Pompe modulante selon l'une des revendications précédentes, **caractérisée en ce qu'**elle comporte un dispositif anti-refoulement (24, 26) du liquide entre le port d'entrée et le port de sortie.

7. Pompe modulante selon la revendication 6, **caractérisée en ce que** le dispositif anti-refoulement comprend une soupape d'aspiration (24) disposée en amont du piston (18) de la pompe électromagnétique (12) et une soupape de refoulement (26) disposée en aval du piston (18) de la pompe électromagnétique (12).

8. Pompe selon l'une des revendications précédentes, **caractérisée en ce qu'**elle comprend un moyen de réglage (34, 36) de la pression minimale et/ou de la pression maximale du liquide.

## Patentansprüche

1. Modulierende Flüssigkeitspumpe (2), umfassend einen Eingangsport (4), um eine Flüssigkeit zu empfangen, und einen Ausgangsport (6), um die Flüssigkeit zu verteilen, eine elektromagnetische Pumpe (12), die zwischen dem Eingangsport und dem Ausgangsport angeordnet ist und einen Kolben (18) umfasst, um die Flüssigkeit zu pumpen, wobei die modulierende Pumpe ein Regulationsmittel (28) des Drucks der Flüssigkeit elektrischen Typs umfasst und imstande ist, den Lauf des Kolbens (18) in Abhängigkeit von einem elektrischen Sollsignal (Vc) zu regeln, wobei die modulierende Pumpe durch ein zusätzliches Pumpenmittel (32) gekennzeichnet ist, das zwischen dem Eingangsport (4) und der elektromagnetischen Pumpe (12) angeordnet ist, wobei das zusätzliche Pumpenmittel vom Typ Zahnradpumpe ist.

2. Modulierende Pumpe nach Anspruch 1, **dadurch gekennzeichnet, dass** der Lauf des Kolbens (18) vom Niveau der Spannung des elektrischen Sollsignals (Vc) gesteuert wird.

3. Modulierende Pumpe nach einem der vorangehenden Ansprüche, **dadurch gekennzeichnet, dass** das Regulationsmittel (28) ausgebildet ist, um über eine Erregungswicklung (14) der elektromagnetischen Pumpe (12) ein moduliertes elektrisches Spannungssignal anzuwenden.

4. Modulierende Pumpe nach Anspruch 3, **dadurch gekennzeichnet, dass** das Regulationsmittel (28) ausgebildet ist, um ein elektrisches Wechselspannungssignal zu empfangen und ein Gleichrichtermittel (30) dieses Signals aufweist.

5. Modulierende Pumpe nach einem der Ansprüche 3 oder 4, **dadurch gekennzeichnet, dass** das Regulationsmittel (28) imstande ist, ein elektrisches Wechselsignal mit einer Frequenz von 50 Hz oder 60 Hz zu empfangen.

6. Modulierende Pumpe nach einem der vorangehenden Ansprüche, **dadurch gekennzeichnet, dass** sie eine Rückflussschutzvorrichtung (24, 26) der Flüssigkeit zwischen dem Eingangsport und dem Ausgangsport aufweist.

7. Modulierende Pumpe nach Anspruch 6, **dadurch gekennzeichnet, dass** die Rückflussschutzvorrichtung ein Ansaugventil (24) umfasst, welches vor dem Kolben (18) der elektromagnetischen Pumpe (12) angeordnet ist, und ein Rückflussventil (26), das nach dem Kolben (18) der elektromagnetischen Pumpe (12) angeordnet ist.

8. Pumpe nach einem der vorangehenden Ansprüche, **dadurch gekennzeichnet, dass** sie ein Einstellmittel (34, 36) des minimalen Drucks und/oder des maximalen Drucks der Flüssigkeit umfasst.

## Claims

1. Modulating liquid pump (2) comprising an inlet port (4) to receive a liquid and an outlet port (6) to distributed said liquid, an electromagnetic pump (12) located between the inlet port and the outlet port and comprising a piston (18) to pump said liquid, said modulating pump comprising an electrical means (28) of regulating the pressure of the liquid capable of regulating the stroke of said piston (18) as a function of an electrical control signal (Vc), said modulating pump being **characterised by** a supplementary pumping means (32) located between the inlet port (4) and the electromagnetic pump (12), the supplementary pumping means being of the geared pump type.

2. Modulating pump according to claim 1, **characterised in that** the stroke of the piston (18) is controlled by the voltage amplitude of the electrical control signal (Vc).

3. Modulating pump according to one of the preceding claims, **characterised in that** the regulation means (28) is designed to apply a modulated electrical voltage signal on an excitation winding (14) of the electromagnetic pump (12).

4. Modulating pump according to claim 3, **characterised in that** the regulation means (28) is designed to receive an alternating electrical voltage signal and comprises a means (30) of rectifying this signal.

5. Modulating pump according to claim 3 or 4, **characterised in that** the regulation means (28) is capable of receiving an alternating electrical signal at a frequency of 50 Hz or 60 Hz.

6. Modulating pump according to one of the preceding claims, **characterised in that** it comprises a liquid backflow prevention device (24, 26) between the inlet port and the outlet port.

7. Modulating pump according to claim 6, **characterised in that** the backflow prevention device comprises an intake valve (24) located upstream from the piston (18) of the electromagnetic pump (12) and a discharge valve (26) located downstream from the piston (18) of the electromagnetic pump (12).

8. Pump according to one of the preceding claims, **characterised in that** it comprises a means (34, 36) of regulating the minimum pressure and/or the maximum pressure of the liquid.
